# EUROPÄISCHE PATENTSCHRIFT

(11) **EP 3 879 355 B1**
(45) Veröffentlichungstag und Bekanntmachung des Hinweises auf die Patenterteilung: **06.03.2024**
(21) Anmeldenummer: 21161203.1
(22) Anmeldetag: 08.03.2021
(51) Int. Cl.: G04F 1/00, G04G 11/00, G04G 17/08, G04G 21/08

(54) **ZEITABLAUFANZEIGEVORRICHTUNG**
TIME ELAPSED DISPLAY DEVICE
DISPOSITIF D'AFFICHAGE D'ÉCOULEMENT DU TEMPS

(30) Priorität: 09.03.2020 CH 2702020
(43) Veröffentlichungstag der Anmeldung: 15.09.2021
(73) Patentinhaber: Vanmilia AG, 9524 Zuzwil (CH)
(72) Erfinder: Teber, Mathias, 9524 Zuzwil (CH)
(74) Vertreter: Prins Intellectual Property AG

(56) Entgegenhaltungen:
- WO-A1-2018/231720
- US-A1- 2006 133 215
- US-A1- 2007 152 799
- US-A1- 2020 019 126
- US-S- D 939 967

## Beschreibung

### Technisches Gebiet

Die vorliegende Erfindung beschreibt eine mehrteilige Zeitablaufanzeigevorrichtung umfassend einen Gehäusemantel und mindestens einen Anzeigeabschnitt im Verlauf der Zeitablaufanzeigevorrichtung Richtung Längsachse, wobei der Anzeigeabschnitt ausreichend transparent ausgestaltet ist, sodass Licht im sichtbaren Spektralbereich vom Anzeigeabschnitt abstrahlbar ist, sowie ein Verfahren zur Einstellung eines Zielereignisses und zum Betrieb einer Zeitablaufanzeigevorrichtung.

### Stand der Technik

Zeitablaufanzeigevorrichtungen gemäss vorliegender Anmeldung sind Vorrichtungen, die eine noch abzuwartende Restzeit bis zu einem Zielereignis in der Zukunft anzeigen. Es soll die aktuelle Zeit im Verlauf eines Zeitintervalls bzw. einer Zeitspanne bis zu einem Zielereignis angezeigt werden. Das klassische Beispiel ist eine Sanduhr. Diese weist ein mehrteiliges Gehäuse auf, in welchem eine begrenzte Menge Sand von einer Kammer in eine zweite Kammer wandert, wobei der Zeitpunkt des nahenden Zielereignisses am aktuellen Füllstand des Sandes in der ersten Kammer und in der zweiten Kammer abgeschätzt werden kann. Der Nutzer weiss, dass das Zielereignis erst erreicht ist, wenn der Sand komplett aus der ersten Kammer herausgerieselt ist.

Heute könnte man mit einem Smartphone eine derartige Zeitablaufanzeigevorrichtung simulieren. Meist wird eine App genutzt, welche derart einstellbar ist, dass eine Restzeit bis zu einem Zielereignis eingestellt wird und anschliessend eine rückwärts ablaufende Uhr eingeblendet wird. Der Nutzer kann an der aktuell noch abzulaufenden Restzeit bis zum Zielereignis ablesen, wie lange er noch bis zum Zielereignis warten muss.

Während die Sanduhr zu ungenau und unflexibel in der Handhabung ist, kommen bestimmte Nutzerkreise mit der Bedienung und dem Ablesen von Smartphone-Bildschirmen und darauf angezeigten kleinen Zahlen nicht klar. Denkt man an Kinder, die weder Uhren lesen noch die zeitliche Bedeutung eines Zeitabschnittes einschätzen können, dann wird klar, dass es eine verbesserte Möglichkeit geben muss, Restzeiten bis zu einem Zielereignis Programmieren, Darstellen und möglichst einfach Ablesen zu können. Auch betagte Menschen haben oftmals Mühe die noch abzuwartende Restzeit bis zum Zielereignis abzuschätzen. Aber auch die Einstellmöglichkeiten einer Zeitablaufanzeigevorrichtung muss verbessert werden. Als Zielereignis kann beispielsweise die Beendigung des Zähneputzens oder des ausreichenden Händewaschens definiert werden. Ein Kind kann noch nicht einschätzen, wie lang 30 Sekunden oder zwei Minuten sind. Mit einer geeigneten Zeitablaufanzeigevorrichtung muss die abzulaufende Zeit einfach und schnell einstellbar sein. Bei gestarteter Zeitablaufanzeigevorrichtung soll der aktuelle Status einfach und am besten auch aus einiger Entfernung ablesbar sein.

Der Komfort bekannter Zeitablaufanzeigevorrichtungen lässt heute zu wünschen übrig. Weder die Einstellbarkeit bzw. allgemeine Bedienbarkeit noch die Ablesbarkeit sind für das Zielpublikum Kinder und Betagte heute ausreichend gut durchdacht bzw. ausgestaltet.

Aus der US2006/133215 geht eine Zeitablaufanzeigevorrichtung hervor, welche ein Gehäuse mit einem Einstellabschnitt mit Eingabemitteln und Anzeigemitteln als Fuss und einen Anzeigeabschnitt entlang einer Längsachse, wobei der Anzeigeabschnitt Licht in grün, gelb und rot abstrahlen kann.

US2020/019126 beschreibt eine Zeitablaufanzeigevorrichtung umfassend einen Anzeigeabschnitt, einen Einstellabschnitt und einen Fussabschnitt, wobei die restliche Zeit durch die Beleuchtung von LEDs auf das Anzeigeabschnitt angezeigt wird. Der Einstellabschnitt liegt dem Fussabschnitt gegenüber. Eine Alarm kann ausgelöst werden.

### Darstellung der Erfindung

Die oben beschriebenen aus dem Stand der Technik bekannten Nachteile, sollen durch die vorliegende Vorrichtung beseitigt werden. Die vorliegende Erfindung hat sich zur Aufgabe gestellt eine kompaktere filigranere Gestaltung einer Zeitablaufanzeigevorrichtung, unter Nutzung von Synergien einzelner Abschnitte zu schaffen, wobei auf einen klobigen Einstellabschnitt am Fuss verzichtet wird und eine hohlzylindrische Gestaltung der Zeitablaufanzeigevorrichtung bei ebenso dominantem Anzeigeabschnitt zur Anzeige von Regenbogenfarben je nach Restzeit vor der Erreichung einer Zielzeit ermöglicht ist, wobei eine einfach ablesbare Zeitablaufanzeigevorrichtung geschaffen ist. Diese Aufgabe erfüllt eine Zeitablaufanzeigevorrichtung mit den Merkmalen des Patentanspruches 1.

Die Zeitablaufanzeigevorrichtung erlaubt ein einfaches Verfahren zur Einstellung eines Zielereignisses und zum Betrieb der Zeitablaufanzeigevorrichtung, wie in Anspruch 12 beansprucht.

Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Der Erfindungsgegenstand wird nachstehend detailliert im Zusammenhang mit den anliegenden Zeichnungen beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.

Es sind dargestellt in
- Figur 1: zeigt eine teilweise geschnitten dargestellte Seitenansicht einer erfindungsgemässen Zeitablaufanzeigevorrichtung, während
- Figur 2a: eine perspektivische Ansicht einer Zeitablaufanzeigevorrichtung mit 360° Abstrahlung des Regenbogenlichts und
- Figur 2b: eine perspektivische Ansicht einer Zeitablaufanzeigevorrichtung mit einer beispielhaften Abstrahlung des Regenbogenfarbenlichts durch einen begrenzten Anzeigeabschnitt und abgewandeltem Einstellabschnitt zeigt.
- Figuren 3a) bis d): zeigen jeweils Seitenansichten der Zeitablaufanzeigevorrichtungen zu verschiedenen Zeitpunkten vor einem Zielereignis in der Zukunft.

### Beschreibung

Die hier vorgestellte Zeitablaufanzeigevorrichtung 1 wird gesamthaft mit 1 bezeichnet und weist ein Gehäuse umfassend einen Einstellabschnitt 10, einen Anzeigeabschnitt 11 und einen Fussabschnitt 12 auf. Um eine ausreichende Erkennbarkeit der Zeitablaufanzeigevorrichtung 1 zu erreichen, ist der Anzeigeabschnitt 11 grösser oder länger im Verlauf der Längsachse L ausgestaltet als die restlichen Abschnitte. Hier übersteigt die Länge des Anzeigeabschnittes 11 die Länge der Summe der Länge des Einstellabschnittes 10 und des Fussabschnittes 12. Das gesamte Gehäuse ist hier im Wesentlichen zylinderförmig ausgestaltet. Die einzelnen Abschnitte 10, 11, 12 sind lösbar miteinander verbunden.

Die Zeitablaufanzeigevorrichtung 1 weist eine Elektronik 100 auf, welche mindestens eine Echtzeituhr 101, einen Mikroprozessor 102 und einen Drehschalter 103 umfasst. Optional können noch mindestens ein Beschleunigungssensor 104 und/oder ein Lautsprecher 105 eingebaut und mit der Elektronik 100 verbunden sein.

Nach der Erfindung basiert die Elektronik 100 auf einer Leiterplatte, die im Einstellabschnitt 10, dem Fussabschnitt 12 gegenüberliegend positioniert, angeordnet ist. Der Einstellabschnitt 10 bildet den Drehschalter 103 oder einen Teil des Drehschalters 103, sodass die Elektronik 100 mittels Drehschalter 103 einstellbar bzw. programmierbar ist. Der Mikroprozessor und eine, auf einen Speicher der Elektronik 100 aufgespielte Software steuern die anderen Bauteile bzw. lesen Sensorwerte aus. Es sind Entwicklungsboards bekannt, die alle nötigen Bauteile umfassen, um eine solche Steuerung zu erstellen, sodass Software einfach auf den Speicher aufgespielt werden kann und mittels Mikroprozessor 102 abgearbeitet werden kann. Durch Eingaben am Drehschalter 103 wird der Mikroprozessor 102 bzw. die Elektronik 100 gesteuert. Durch die Echtzeituhr 101 wird dem Mikroprozessor 102 die aktuelle Uhrzeit mitgeteilt. Am Mikroprozessor 102 wird die bis zu einem Zielereignis liegende Restzeit eingestellt, wobei die Restzeit entsprechend nach dem Starten der Zeitablaufanzeigevorrichtung 1 abläuft. Die Elektronik 100 mit erwähnten Bauteilen könnte auch im Anzeigeabschnitt 11 angeordnet sein.

Die Elektronik 100 ist über eine nicht dargestellte Verkabelung mit Leuchtmitteln 111 und einer Anzeige 112 verbunden. Diese Bauteile sind von der Elektronik 100 beabstandet an oder in einem Teil eine Gehäusemantels 110 angeordnet, welcher sich entlang des Anzeigeabschnittes 11 erstreckt. Die Anzeige 112 kann dabei auch als Touchscreen (berührungsempfindlicher Bildschirm) zur Anzeige mit Eingabemöglichkeit ausgestaltet sein. Die Leuchtmittel 111 und die Anzeige 112 sind über den mindestens einen Mikroprozessor 102 mit der Elektronik 100 verbunden. Die Leuchtmittel 111 senden nach Start der Zeitablaufanzeigevorrichtung 1 bzw. nach Definition der Restzeit bis zum Zielereignis, gesteuert durch die Elektronik 100 Licht aus.

Damit eine möglichst gute Sichtbarkeit der Leuchtmittel 111 bzw. des ausgestrahlten Lichtes gewährleistet ist, sind die Leuchtmittel als mindestens ein LED-Streifen ausgebildet, welcher entlang des Gehäusemantels 110 nach aussen aus dem Anzeigeabschnitt 11 heraus leuchten kann. Bevorzugt sind mehrere LED-Streifen 111 angeordnet, etwa parallel zur Längsachse L möglichst über die gesamte Länge des Anzeigeabschnitts 11. Mehrere LED-Streifen 111 senden das Licht mit der Wellenlänge λ eher radial aus, sodass die Zeitablaufanzeigevorrichtung 1 aus allen Richtungen gut erkennbar ist.

Vorgesehen sind LED-Streifen 111, die elektronisch gesteuert Licht verschiedener Farben, also verschiedener Wellenlängen λ darstellen können. Besonders bevorzugt ist der Einsatz von LED-Streifen 111 mit RGB-LEDs, um ein vollständiges Farbspektrum anzeigen zu können. Dabei werden Wellenlängen λ und/oder die Helligkeit des abgestrahlten Lichtes mikrokontrollergesteuert zeitlich verändert.

Um eine optimierte Ausstrahlung des Lichtes zu erreichen sollte der Gehäusemantel 110 transparent sein und möglichst viel Licht im sichtbaren Spektralbereich durchlassen. Mindestens ein Anteil von 20%, insbesondere 30% und mehr des abgestrahlten Lichtes sollte durch den Gehäusemantel 110 dringen. Der Gehäusemantel 110 ist bevorzugt aus transparenten Kunststoffen wie Polystyrol, Polymethylmethacrylat oder Polycarbonat hergestellt. Auch künstliches Holz oder Glas mit ausreichender Transparenz sind möglich, wobei die Stabilität natürlich gewährleistet sein muss. Zumindest der Anzeigeabschnitt 11 ist hier im Wesentlichen zylinderförmig ausgestaltet, als Hohlzylinder oder als hohler Kegelstumpf. Die Leuchtmittel 111 sind im Inneren des Anzeigeabschnitts 11 mit der Elektronik 100 wirkverbunden gelagert.

Die Anzeige 112 ist, besonders wenn als Touchscreen 112 ausgebildet, zur besonders einfachen Bedienung parallel zur Längsachse L über einen grossen Bereich des Anzeigeabschnitts 11 verlaufend, aussen am Gehäusemantel 110 angeordnet.

Eine auswechselbare Energieversorgung 120 ist bevorzugt im Fussabschnitt 12 angeordnet. Dazu sind im Fussabschnitt 12 geeignete Aussparungen nötig, elektrische Kontakte und eine Verkabelung zur Elektronik 100 vorgesehen. Wenn die Zeitablaufanzeigevorrichtung 1 längere Zeit autark ohne externe Spannungsversorgung arbeiten soll, sind ausreichende Batterien 120 bzw. Akkus 120 einzusetzen. Entsprechend viel Platz wird benötigt, welcher im Fussabschnitt 12 vorhanden ist. Bevorzugt ist der Fussabschnitt 12 am Anzeigeabschnitt 11 lösbar befestigt, sodass die Energieversorgung 120 ausgewechselt werden kann.

Dabei kann auch eine Auflademöglichkeit der Akkus 120 geschaffen sein. Optional kann eine Buchse angeordnet sein, an welcher ein Ladegerät anschliessbar ist. Hier ist optional eine Programmierschnittstelle 121 im Fussabschnitt 12 angeordnet, mit welcher der Mikroprozessor 102 programmiert werden kann. Dies erlaubt dem Nutzer Software mit damit verbundenen Verfahren zur Anzeige von Farben und Helligkeiten ausgesendeter Strahlung zu unterschiedlichen Zeiten selbst zu programmieren oder Softwareaktualisierungen aufzuspielen.

Als Drehschalter 103 wird ein kontaktloser Drehschalter 103 eingesetzt, der durch Drehen und Ziehen des Einstellabschnittes 10 bedient wird. Eine haptische Rückmeldung wird durch den Lautsprecher 105 simuliert. Der Lautsprecher 105 kann aber auch zur Ausgabe akustischer Signale bei der Programmierung oder während des Zeitablaufs bis zum Zielereignis eingesetzt werden.

Der Beschleunigungssensor 104 kann beispielsweise zum Entsperren der Elektronik 100 verwendet werden. Je nach Signal des Beschleunigungssensors 104, kann der Mikroprozessor 102 den Start oder eine Programmierung der Zeitablaufanzeigevorrichtung 1 einleiten.

Die Echtzeituhr 101 speichert Datum und aktuelle Uhrzeit und protokolliert den programmierten Zeitablauf bis zum Zielereignis.

Der Lichtsensor 113 ist optional im Einstellabschnitt 10 mit der Elektronik 100 verbunden, um die Intensität des auszustrahlenden Lichtes vom Mikrokontroller 102 abschätzen zu können. Je nach vorhandener Helligkeit können die Leuchtmittel 111 darauf abgestimmt gesteuert werden.

Wie in Figur 2a gezeigt, weist der Einstellabschnitt 10 der Zeitablaufanzeigevorrichtung 1 ein Durchgangsloch 106 durch den Einstellabschnitt 10 auf, welches auch als Öse 106, als verstärktes Durchgangsloch bezeichnet werden kann. Durch das Durchgangsloch 106 oder die Öse 106 ist eine gestrichelt angedeutete Schnur befestigbar, sodass die Zeitablaufanzeigevorrichtung 1 hängend gelagert werden kann. Wahlweise kann die Zeitablaufanzeigevorrichtung 1 auf dem Fussabschnitt 12 auf einem Boden aufstehend gelagert werden.

Durch den Einstellabschnitt 10 mit Drehschalter 103 kann die Elektronik 100 durch eine angedeutete Drehbewegung des gesamten Einstellabschnittes 10 relativ zur Längsachse L und eine Auf- und Abbewegung parallel zur Längsachse L ist die Elektronik 100 und damit die Zeitablaufanzeigevorrichtung 1 einstellbar.

Die Anzeige 112 zeigt den Status der Zeitablaufanzeigevorrichtung 1 als Textausgabe oder in Form von Symbolen. Da die Anzeige 112 nicht unbedingt vom Benutzer, sondern eher vom Programmierer der Zeitablaufanzeigevorrichtung 1 ablesbar sein muss, kann der Text oder die Symbole der Anzeige 112 kleiner gewählt sein und müssen nicht auf weite Entfernung erkennbar sein.

Die einzelnen Abschnitte 10, 11, 12 sind mittels Schraubverschlüssen oder Bajonettverschlüssen miteinander verbunden. Die Verbindungen sind aber derart ausgeführt, dass keine ungewünschte Öffnung durchführbar ist.

Wie in Figur 2b dargestellt, kann der Einstellabschnitt 10 auch ohne Drehschalter ausgestaltet sein und der Einstellabschnitt 10 die Anzeige 112 mit Touchscreen zur Einstellung der Zeitablaufanzeigevorrichtung 1 aufweisen. Dann ist keine mechanische Eingabe mehr möglich, aber die Eingabe via Touchscreen, wie mit dem waagerechten Doppelpfeil angedeutet. Auch die Abstrahlung des Lichtes mit Regenbogenfarben erfolgt durch einen kleineren Anzeigeabschnitt 11, welcher etwa als Fenster beschrieben werden kann.

Die Zeitablaufanzeigevorrichtung 1 soll vor allem Kindern und Betagten Personen eine einfache Zeitdarstellung bieten. Dabei wird ein programmiertes Ablaufprogramm von der Elektronik 100 gesteuert, durch welches die verbleibende Restzeit bis zu einem Zielereignis am Anzeigeabschnitt 11 angezeigt wird. Kinder können sich oft nicht vorstellen, wie lange eine Stunde oder zwei Minuten sind. Soll sich ein Kind also eine Stunde in seinem Zimmer beschäftigen, wird die Zeitablaufanzeigevorrichtung 1 auf eine Stunde programmiert. Dies kann durch Einstellung am Einstellabschnitt 10 bzw. Drehschalter 103 und/oder an der Anzeige/Touchscreen 112 passieren. Ist die Zeitablaufanzeigevorrichtung 1 gestartet, wird bis zur Erreichung des Zielereignisses Licht ausgestrahlt, wobei die Wellenlänge und/oder die Helligkeit des ausgestrahlten Lichtes automatisch programmiert variiert.

Es hat sich herausgestellt, dass Kinder die Regenbogenfarben bzw. deren Sortierung schnell kennen. Dies ist auch bei älteren Menschen der Fall. Die Wellenlängen/Farben wechseln bekanntlich von violett über blau, türkis, grün, gelb, orange zu rot oder anders herum, je nach Startfarbe. Dies wissen Kinder schnell und damit kann die Farbe bzw. Wellenlänge als Indikator für die noch abzulaufende Restzeit bis zum Zielereignis genutzt werden. Dies wird in der hier vorgestellten Zeitablaufanzeigevorrichtung 1 vom Mikroprozessor 102 gesteuert ausgeführt.

Da in Patentliteratur keine farbigen Darstellungen möglich sind, zeigen die Figuren 3a bis 3d, den Zeitablauf bis zu einem Zielereignis mit angedeuteten unterschiedlichen Helligkeiten des ausgestrahlten Lichtes. Je dunkler der Anzeigeabschnitt 11 leuchtet, desto näher ist das Zielereignis. Das vom Gehäusemantel 110 des Anzeigeabschnittes 11 durchgelassene Licht wird radial von der Längsachse L abgestrahlt, also in mehrere Raumrichtungen um den Anzeigeabschnitt 11, während die Lichtwellenlänge zeitlich variiert.

Wird die Farbe des von den Leuchtmitteln 111 ausgesendeten Lichts variiert, würde hier eine Farbvariation von violett über blau, gelb bis rot erfolgen. Ein Kind kann die Uhrzeit zwar nicht lesen, weiss aber, dass das Zielereignis näher liegt, wenn das ausgesandte Licht gelb ist, als wenn das Licht grün ist. Oder die Reihenfolge wird umgedreht, sodass die Wellenlänge von rot bis violett variiert. Dabei spielt die abzuwartende Zeitspanne keine Rolle, da die zeitliche Variation entsprechend programmiert ist. Für das ausreichende Händewaschen von 30 Sekunden oder das Zähneputzen von zwei Minuten kann die Zeitablaufanzeigevorrichtung 1 genauso einfach eingestellt werden, wie die Zeit von zwei Stunden bis zur nächsten Pause während einer Autofahrt. Wie lange es noch bis zum Zielereignis dauert, kann der Nutzer an der abgestrahlten Wellenlänge und/oder der Helligkeit des Lichtes ablesen.

Die Eingabe eines Zielereignisses erfolgt durch Drehen und/oder Ziehen/Drücken des Drehschalters 103, welcher insbesondere als kontaktloser Drehschalter 103 ausgebildet sein kann. Wenn der Drehschalter 103 vom Einstellabschnitt 10 gebildet wird, erfolgt die Eingabe entsprechend durch Betätigung des Einstellabschnitts 10. Ein Zielereignis, beispielsweise Ende des Zähneputzens in 2 Minuten oder das Ende einer Pause in einer Stunde werden konfiguriert. Der jeweilige Status der Zeitablaufanzeigevorrichtung 1 ist an der Anzeige 112 ablesbar. Nach Beendigung der Eingabe wird der Ablauf bis zum in nächster Zukunft hinterlegte Zielereignis gestartet.

Je nach Fortschritt werden definierte Lichtanimationen gestartet, welche am Gehäusemantel 110 sichtbar sind, da Mindestanteile des Lichts durch den Gehäusemantel 110 scheinen. Dabei wechselt das ausgestrahlte Licht, wie oben erwähnt, je nach Restzeit bis zum eingestellten Zielereignis.

Ist das Zielereignis erreicht, wird der Benutzer optisch und/oder akustisch informiert.

Der Status der hinterlegten Zielereignisse kann jederzeit durch Bewegen der Zeitablaufanzeigevorrichtung 1 angezeigt werden. Die Zeitablaufanzeigevorrichtung 1 bzw. die Elektronik 100 versetzt sich nach einer definierten Zeit in den Schlafmodus, um den Energieverbrauch möglichst tief zu halten.

### Bezugszeichenliste

1 Zeitablaufanzeigevorrichtung (programmierbar)
10 Einstellabschnitt
100 Elektronik/Platine/Board
101 Echtzeituhr
102 Mikroprozessor
103 Schalter/Drehschalter
104 Beschleunigungssensor
105 Lautsprecher
106 Durchgangsloch/Öse
11 Anzeigeabschnitt
110 Gehäusemantel
111 Leuchtmittel/Leuchtzylinder
112 Anzeige bzw. Touchscreen
113 Lichtsensor/Fotowiderstand
12 Fussabschnitt
120 Energieversorgung (Akkus)
121 Programmierschnittstelle
L Längsachse

## Patentansprüche

1. Mehrteilige Zeitablaufanzeigevorrichtung (1) umfassend einen Gehäusemantel mit einem Fussabschnitt (12), einem Einstellabschnitt (10) und einen Anzeigeabschnitt (11) im Verlauf der Zeitablaufanzeigevorrichtung (1) Richtung Längsachse (L), wobei der Anzeigeabschnitt (11) ausreichend transparent ausgestaltet ist, sodass Licht im sichtbaren Spektralbereich vom Anzeigeabschnitt (11) abgestrahlt wird, wobei die mehrteilige Zeitablaufanzeigevorrichtung (1) und vor allem der Anzeigeabschnitt (11) als Hohlzylinder oder hohler Kegelstumpf ausgestaltet ist, wobei
die mehrteilige Zeitablaufanzeigevorrichtung (1) eine Elektronik (100) umfasst, welche mindestens eine Echtzeituhr (101), einen Mikroprozessor (102), einen Speicher und einen Schalter (103) aufweist und
die Elektronik (100) mit Leuchtmitteln (111) im Inneren des Anzeigeabschnitts (11) angeordnet derart wirkverbunden ist, dass die Zeitablaufanzeigevorrichtung (1) als softwaregesteuertes Gerät eine zeitlich in Helligkeit und/oder Lichtwellenlänge (λ) variierende Lichtabstrahlung durch eine vom Mikrokontroller (102) gesteuerte Software nach aussen vom Anzeigeabschnitt (11) der mehrteiligen Zeitablaufanzeigevorrichtung (1) radial von der Längsachse (L) weg, ermöglicht, wobei ein Lichtanimationsvorgang bis zu einem Zielereignis mit abgestrahltem Licht aufsteigender Wellenlänge, gekoppelt an die Restzeit bis zum Zielergebnis und eine optische und akustische Information des Benutzers bei Erreichung des Zielereignisses programmiert ist und mikrokontrollergesteuert abläuft
**dadurch gekennzeichnet, dass**
der Einstellabschnitt (10) lösbar am Anzeigeabschnitt (11) verbunden ist,
die Elektronik (100) im Einstellabschnitt (10), dem Fussabschnitt (12) gegenüberliegend positioniert, angeordnet ist,
der Schalter (103) als Drehschalter (103) ausgebildet ist und mit der Elektronik (100) verbunden ist, wobei der Drehschalter (103) den Einstellabschnitt (10) oder einen Teil davon bildet, sodass die Elektronik (100) der Zeitablaufanzeigevorrichtung (1) mittels Drehschalter (103) durch Rotationsbewegungen um die Längsachse (L) des Einstellabschnitts (10) einstellbar bzw. programmierbar ist.

2. Mehrteilige Zeitablaufanzeigevorrichtung (1) nach Anspruch 1, wobei als Leuchtmittel (111) mindestens ein LED-Streifen (111) gewählt ist, welcher im Inneren des Anzeigeabschnitts (11) vom Gehäusemantel (110) umschlossen in Richtung Längsachse (L) der Zeitablaufanzeigevorrichtung (1) verlaufend angeordnet ist.

3. Mehrteilige Zeitablaufanzeigevorrichtung (1) nach Anspruch 2, wobei als Leuchtmittel (111) eine Mehrzahl von LED-Streifen (111) gewählt ist, insbesondere RGB-LED-Streifen (111).

4. Mehrteilige Zeitablaufanzeigevorrichtung (1) nach einem der vorhergehenden Ansprüche, wobei die zeitlich variabel abgestrahlte Wellenlänge (λ) je nach Restzeit bis zu einem Zielereignis von violett über blau, türkis, grün, gelb, orange zu rot wechselt, die Wellenlängen im zeitlichen Verlauf also grösser werden und mindestens ein Anteil von 30% des abgestrahlten Lichtes durch den Gehäusemantel (110) dringt.

5. Mehrteilige Zeitablaufanzeigevorrichtung (1) nach einem der vorhergehenden Ansprüche, wobei am Einstellabschnitt (10) ein Durchgangsloch (106) durch den Einstellabschnitt (10) angeordnet ist, sodass die Zeitablaufanzeigevorrichtung (1) hängend lagerbar ist.

6. Mehrteilige Zeitablaufanzeigevorrichtung (1) nach einem der vorhergehenden Ansprüche, wobei entlang einer Aussenfläche des Anzeigeabschnitts (11) eine Anzeige (112) angeordnet ist, welche bevorzugt berührungsempfindlich als Touchscreen (112) ausgebildet ist und auch zur Bedienung einsetzbar ist.

7. Mehrteilige Zeitablaufanzeigevorrichtung (1) nach einem der vorhergehenden Ansprüche, wobei ein Beschleunigungssensor (104) Teil der Elektronik (100) ist und zur Entsperrung der Elektronik (100) und/oder zur Programmierung des Mikroprozessors (102) bzw. Einstellung eines Ablaufprogramms nutzbar ist.

8. Mehrteilige Zeitablaufanzeigevorrichtung (1) nach einem der vorhergehenden Ansprüche, wobei eine interne auswechselbare Energieversorgung (120) im Fussabschnitt (12) der Zeitablaufanzeigevorrichtung (1), an einer dem Einstellabschnitt (10) gegenüberliegenden Seite der Zeitablaufanzeigevorrichtung (1), in Form von Batterien oder Akkus angeordnet ist.

9. Mehrteilige Zeitablaufanzeigevorrichtung (1) nach einem der vorhergehenden Ansprüche, wobei der Gehäusemantel (110) des Anzeigeabschnittes (11) aus Polystyrol, Polymethylmethacrylat oder Polycarbonat hergestellt ist.

10. Mehrteilige Zeitablaufanzeigevorrichtung (1) nach einem der vorhergehenden Ansprüche, wobei der Einstellabschnitt (10) bzw. ein Fussabschnitt (12) und der Anzeigeabschnitt (11) miteinander lösbar durch Schraubverschlüsse oder Bajonettverschlüsse verbunden sind.

11. Mehrteilige Zeitablaufanzeigevorrichtung (1) nach einem der vorhergehenden Ansprüche, wobei ein Lautsprecher (105) an oder im Einstellabschnitt (10) mit der Elektronik (100) verbunden angeordnet ist, welcher eine haptische Rückmeldung oder akustische Signale bei der Programmierung oder während des Zeitablaufs bis zum Zielereignis liefert.

12. Verfahren zur Einstellung eines Zielereignisses und zum Betrieb einer Zeitablaufanzeigevorrichtung (1) nach einem der vorhergehenden Ansprüche,
**gekennzeichnet durch die Schritte:**
- Eingabe des Zielereignisses durch Drehen und/oder Ziehen/Drücken des Schalters (103) bzw. eines Drehschalters (103) oder des Einstellabschnittes (10) als Teil eines Drehschalters (103),
- Starten des Lichtanimationsvorganges und
- Ablauf bis zum Zielereignis, wobei die noch abzulaufende Restzeit mit Licht aufsteigender Wellenlängen angezeigt wird,
- optische und/oder akustische Information des Benutzers bei Ablauf des programmierten Zeitintervalls zum Zeitpunkt des Zielereignisses.

13. Verfahren zur Einstellung eines Zielereignisses und zum Betrieb einer Zeitablaufanzeigevorrichtung (1) nach Anspruch 12, wobei der aktuelle Status der Zeitablaufanzeigevorrichtung (1) jederzeit durch Bewegen der Zeitablaufanzeigevorrichtung (1) auf der Anzeige (112) möglich ist.

14. Verfahren zur Einstellung eines Zielereignisses und zum Betrieb einer Zeitablaufanzeigevorrichtung (1) nach einem der Ansprüche 12 oder 13, wobei die ausgestrahlte Helligkeit des von den Leuchtmitteln (111) ausgestrahlten Lichtes, nach Messung der Intensität des Umgebungslichtes mittels eines Lichtsensors (113) automatisch angepasst wird.

## Claims

1. multi-part time lapse display device (1) comprising a housing casing with a base section (12), a setting section (10) and a display section (11) in the course of the time lapse display device (1) in the direction of the longitudinal axis (L), wherein the display section (11) is designed to be sufficiently transparent so that light in the visible spectral range is emitted from the display section (11), wherein the multi-part time lapse display device (1) and in particular the display section (11) is designed as a hollow cylinder or hollow truncated cone, wherein the multi-part time lapse display device (1)
comprising electronics (100) which has at least one real-time clock (101), a microprocessor (102), a memory and a switch (103), and the electronics (100) is operatively connected to illuminants (111) arranged inside the display section (11) in such a way that the time lapse display device (1), as a software-controlled device, enables a light emission varying in brightness and/or light wavelength (lambda) over time by means of software controlled by the microcontroller (102) outwards from the display section (11) of the multi-part time lapse display device (1) radially away from the longitudinal axis (L), wherein a light animation process up to a target event with emitted light of ascending wavelength, coupled to the remaining time until the target result and a visual and acoustic information of the user upon reaching the target event is programmed and runs under microcontroller control
**characterised in that,**
the setting section (10) is detachably connected to the display section (11),
the electronics (100) are arranged in the setting section (10), positioned opposite the foot section (12),
the switch (103) is designed as a rotary switch (103) and is connected to the electronics (100), the rotary switch (103) forming the setting section (10) or a part thereof, so that the electronics (100) of the time lapse display device (1) can be set or programmed by means of the rotary switch (103) by means of rotational movements about the longitudinal axis (L) of the setting section (10).

2. multi-part time lapse display device (1) according to claim 1, wherein at least one LED strip (111) is selected as illuminant (111), which is arranged in the interior of the display section (11), enclosed by the housing casing (110) and extending in the direction of the longitudinal axis (L) of the time lapse display device (1).

3. multi-part time lapse display device (1) according to claim 2, wherein a plurality of LED strips (111) is selected as illuminant (111), in particular RGB LED strips (111).

4. multi-part time lapse display device (1) according to one of the preceding claims, wherein the time-variably emitted wavelength (lambda) changes from violet via blue, turquoise, green, yellow, orange to red depending on the remaining time until a target event, the wavelengths thus become greater over time and at least a proportion of 30% of the emitted light penetrates through the housing casing (110).

5. multi-part time lapse display device (1) according to one of the preceding claims, wherein a through-hole (106) is arranged through the setting section (10) at the setting section (10), so that the time lapse display device (1) can be stored in a suspended manner.

6. multi-part time lapse display device (1) according to one of the preceding claims, wherein a display (112) is arranged along an outer surface of the display section (11), which display is preferably designed to be touch-sensitive as a touch screen (112) and can also be used for operation.

7. multi-part time lapse display device (1) according to one of the preceding claims, wherein an acceleration sensor (104) is part of the electronics (100) and can be used for unlocking the electronics (100) and/or for programming the microprocessor (102) or setting a sequence programme.

8. multi-part time lapse display device (1) according to one of the preceding claims, wherein an internal replaceable energy supply (120) is arranged in the base section (12) of the time lapse display device (1), on a side of the time lapse display device (1) opposite the setting section (10), in the form of batteries or rechargeable batteries.

9. multi-part time lapse display device (1) according to one of the preceding claims, wherein the housing casing (110) of the display section (11) is made of polystyrene, polymethyl methacrylate or polycarbonate.

10. multi-part time lapse display device (1) according to one of the preceding claims, wherein the setting section (10) or a base section (12) and the display section (11) are detachably connected to one another by screw fasteners or bayonet fasteners.

11. multi-part time lapse display device (1) according to one of the preceding claims, wherein a loudspeaker (105) is arranged on or in the setting section (10) connected to the electronics (100), which provides haptic feedback or acoustic signals during programming or during the time lapse up to the target event.

12. method for setting a target event and for operating a time lapse display device (1) according to one of the preceding claims,
**characterised by the steps of:**
- Inputting the target event by rotating and/or pulling/pushing the switch (103) or a rotary switch (103) or the setting section (10) as part of a rotary switch (103),
- starting the light animation process and
- sequence up to the target event, whereby the remaining time to be elapsed is displayed with light of increasing wavelengths,
- optical and/or acoustic information of the user at the end of the programmed time interval at the time of the target event.

13. method for setting a target event and for operating a time lapse display device (1) according to claim 12, wherein the current status of the time lapse display device (1) is possible at any time by moving the time lapse display device (1) on the display (112).

14. method for setting a target event and for operating a time lapse display device (1) according to one of claims 12 or 13, wherein the emitted brightness of the light emitted by the illuminants (111) is automatically adjusted after measuring the intensity of the ambient light by means of a light sensor (113).

## Revendications

1. Dispositif d'affichage à intervalles de temps multiples (1) comprenant un boîtier avec une section de base (12), une section de réglage (10) et une section d'affichage (11) dans le parcours du dispositif d'affichage à intervalles de temps (1) en direction de l'axe longitudinal (L), dans lequel la section d'affichage (11) est conçue pour être suffisamment transparente pour que la lumière dans le domaine spectral visible soit émise par la section d'affichage (11), dans lequel le dispositif d'affichage à intervalles de temps multiples (1) et en particulier la section d'affichage (11) est conçu comme un cylindre creux ou un tronc de cône creux, dans lequel
le dispositif d'affichage à intervalles de temps multiples (1) comprend un dispositif électronique (100) doté d'au moins une horloge en temps réel (101), d'un microprocesseur (102), d'une mémoire et d'un commutateur (103), et
l'électronique (100) est reliée de manière opérationnelle à des illuminants (111) disposés à l'intérieur de la section d'affichage (11) de telle sorte que le dispositif d'affichage à intervalles de temps (1), en tant que dispositif commandé par logiciel, permet une émission de lumière variant en luminosité et/ou en longueur d'onde lumineuse (lambda) dans le temps au moyen d'un logiciel commandé par le microcontrôleur (102) vers l'extérieur de la section d'affichage (11) du dispositif d'affichage à intervalles de temps en plusieurs parties (1), radialement à l'écart de l'axe longitudinal (L), dans lequel un processus d'animation lumineuse jusqu'à un événement cible avec une lumière émise de longueur d'onde croissante, couplé au temps restant jusqu'au résultat cible et à une information visuelle et acoustique de l'utilisateur lorsqu'il atteint l'événement cible, est programmé et exécuté sous le contrôle du microcontrôleur.
**caractérisé par le fait que**
la section de réglage (10) est reliée de manière amovible à la section d'affichage (11),
l'électronique (100) est disposée dans la section de réglage (10), à l'opposé de la section du pied (12),
le commutateur (103) est conçu comme un commutateur rotatif (103) et est relié à l'électronique (100), le commutateur rotatif (103) formant la section de réglage (10) ou une partie de celle-ci, de sorte que l'électronique (100) du dispositif d'affichage à intervalles de temps (1) peut être réglée ou programmée au moyen du commutateur rotatif (103) par des mouvements de rotation autour de l'axe longitudinal (L) de la section de réglage (10).

2. Dispositif d'affichage à intervalles de temps multiples (1) selon la revendication 1, dans lequel au moins une bande LED (111) est sélectionnée comme illuminant (111), qui est disposée à l'intérieur de la section d'affichage (11), entourée par le boîtier (110) et s'étendant dans la direction de l'axe longitudinal (L) du dispositif d'affichage à intervalles de temps (1).

3. Dispositif d'affichage à intervalles de temps multiples (1) selon la revendication 2, dans lequel une pluralité de bandes LED (111) est sélectionnée en tant qu'illuminant (111), en particulier des bandes LED RVB (111).

4. Dispositif d'affichage temporel en plusieurs parties (1) selon l'une des revendications précédentes, dans lequel la longueur d'onde émise de manière variable dans le temps (lambda) passe du violet au bleu, au turquoise, au vert, au jaune, à l'orange et au rouge en fonction du temps restant jusqu'à un événement cible, les longueurs d'onde devenant ainsi plus importantes au fil du temps et au moins une proportion de 30 % de la lumière émise pénétrant à travers le boîtier (110).

5. Dispositif d'affichage à intervalles de temps en plusieurs parties (1) selon l'une des revendications précédentes, dans lequel un trou traversant (106) est disposé à travers la section de réglage (10) au niveau de la section de réglage (10), de sorte que le dispositif d'affichage à intervalles de temps (1) puisse être stocké de manière suspendue.

6. Dispositif d'affichage à intervalles de temps multiples (1) selon l'une des revendications précédentes, dans lequel un écran (112) est disposé le long d'une surface extérieure de la section d'affichage (11), cet écran étant de préférence conçu pour être sensible au toucher en tant qu'écran tactile (112) et pouvant également être utilisé pour le fonctionnement.

7. Dispositif d'affichage à intervalles de temps multiples (1) selon l'une des revendications précédentes, dans lequel un capteur d'accélération (104) fait partie de l'électronique (100) et peut être utilisé pour déverrouiller l'électronique (100) et/ou pour programmer le microprocesseur (102) ou établir un programme de séquences.

8. Dispositif d'affichage à intervalles de temps en plusieurs parties (1) selon l'une des revendications précédentes, dans lequel une source d'énergie interne remplaçable (120) est disposée dans la section de base (12) du dispositif d'affichage à intervalles de temps (1), sur un côté du dispositif d'affichage à intervalles de temps (1) opposé à la section de réglage (10), sous forme de piles ou d'accumulateurs rechargeables.

9. Dispositif d'affichage à intervalles de temps multiples (1) selon l'une des revendications précédentes, dans lequel le boîtier (110) de la section d'affichage (11) est en polystyrène, en polyméthacrylate de méthyle ou en polycarbonate.

10. Dispositif d'affichage à intervalles de temps multiples (1) selon l'une des revendications précédentes, dans lequel la section de réglage (10) ou une section de base (12) et la section d'affichage (11) sont reliées l'une à l'autre de manière amovible par des fermetures à vis ou des fermetures à baïonnette.

11. Dispositif d'affichage à intervalles de temps multiples (1) selon l'une des revendications précédentes, dans lequel un haut-parleur (105) est disposé sur ou dans la section de réglage (10) reliée à l'électronique (100), qui fournit un retour haptique ou des signaux acoustiques pendant la programmation ou pendant l'intervalle de temps jusqu'à l'événement cible.

12. Procédé de réglage d'un événement cible et de fonctionnement d'un dispositif d'affichage à intervalles de temps (1) selon l'une des revendications précédentes,
**caractérisé par les étapes suivantes**
- Saisir l'événement cible en tournant et/ou en tirant/poussant le commutateur (103) ou un commutateur rotatif (103) ou la section de réglage (10) en tant que partie d'un commutateur rotatif (103),
- démarrage du processus d'animation lumineuse et
- la séquence jusqu'à l'événement cible, le temps restant à écouler étant affiché à l'aide d'une lumière de longueur d'onde croissante,
- l'information optique et/ou acoustique de l'utilisateur à la fin de l'intervalle de temps programmé au moment de l'événement cible.

13. Procédé de réglage d'un événement cible et de fonctionnement d'un dispositif d'affichage à intervalles de temps (1) selon la revendication 12, dans lequel l'état actuel du dispositif d'affichage à intervalles de temps (1) est possible à tout moment en déplaçant le dispositif d'affichage à intervalles de temps (1) sur le dispositif d'affichage (112).

14. Procédé pour définir un événement cible et pour faire fonctionner un dispositif d'affichage à intervalles de temps (1) selon l'une des revendications 12 ou 13, dans lequel la luminosité de la lumière émise par les illuminants (111) est automatiquement ajustée après avoir mesuré l'intensité de la lumière ambiante à l'aide d'un capteur de lumière (113).
